# FASCICULE DE BREVET EUROPEEN

(11) **EP 0 540 971 B1**
(45) Date de publication et mention de la délivrance du brevet: **22.01.1997**
(21) Numéro de dépôt: 92118278.8
(22) Date de dépôt: 26.10.1992
(51) Int. Cl.: H01H 33/91

(54) **Disjoncteur à haute ou moyenne tension à triple mouvement**
Hoch- oder Mittelspannungsschalter mit Dreifachbewegung
High- or medium-voltage circuit breaker with triple motion

(30) Priorité: 04.11.1991 FR 9113561
(43) Date de publication de la demande: 12.05.1993
(73) Titulaire: GEC ALSTHOM SA, 75116 Paris (FR)
(72) Inventeur: Perret, Michel, F-38300 Bourgoin-Jallieu (FR)
(74) Mandataire: Weinmiller, Jürgen

(56) Documents cités:
- EP-A- 0 313 813
- DE-A- 2 245 423
- FR-A- 2 354 625
- FR-A- 2 491 675

## Description

La présente invention se rapporte à un disjoncteur comprenant dans une enveloppe remplie de gaz diélectrique, en particulier de SF6, un premier contact d'arc relié à une première prise de courant, un second contact d'arc relié à une seconde prise de courant et mobile dans un cylindre fixe, où il forme avec un piston une chambre de compression, le premier contact d'arc étant mobile et le disjoncteur comportant des moyens d'actionnement de ce premier contact d'arc dans le sens opposé à celui du déplacement du second contact.

Généralement, dans les disjoncteurs connus, le premier contact et le piston sont fixes, la séparation des contacts et la mise en compression du gaz diélectrique dans la chambre de compression se faisant par simple déplacement du second contact mobile.

Le brevet français FR-A-2 491 675 divulgue un dispositif de coupure à premier type de déplacement c'est-à-dire dont les contacts sont déplacés dans des sens opposés, afin d'augmenter la vitesse de séparation des contacts sans augmenter la vitesse du contact mobile. Les moyens d'actionnement sont constitués d'un agencement de tirants et de bielles.

Le brevet français FR-A-2 320 626 décrit un disjoncteur à second type de déplacement c'est-à-dire à piston et contact mobiles par l'intermédiaire de tringles, le contact fixe étant solidaire du cylindre formant chambre de soufflage.

Dans un disjoncteur à gaz diélectrique tel que le SF6, une vitesse de séparation élevée des contacts et une course importante pour tenir la tension sont recherchées pour couper les courants capacitifs. Pour couper les courants de court-circuit et de défaut kilométrique, il faut une grande pression de soufflage ainsi qu'une montée en pression rapide.

Le but de l'invention est de permettre une coupure correcte de ces types de courant en associant les deux types de déplacement précisés ci-dessus, tout en utilisant une énergie de manoeuvre la plus réduite possible grâce à une commande rotative unique.

Pour ce faire, le disjoncteur selon l'invention est caractérisé en ce que
- le piston est mobile,
- le disjoncteur comporte des moyens d'actionnement du piston dans le sens opposé à celui du déplacement du second contact,
- les dits moyens d'actionnement des contacts et du piston sont à commande unique à arbre rotatif,
- l'extrémité supérieure du premier contact est logée dans un cylindre creux solidaire de l'enveloppe, un ressort poussant le contact vers le haut, et est actionnée par une tige traversant deux lumières oblongues du cylindre, reposant sur l'extrémité supérieure du premier contact et reliant deux tirants dont le déplacement est commandé par l'arbre.

L'on obtient ainsi une vitesse de séparation importante des contacts, par coopération des déplacements des deux contacts, sans nécessité d'une vitesse excessive de l'un des contacts, et une montée en pression rapide et élevée, par coopération des déplacements du second contact et du piston dans le cylindre fixe.

De plus, l'énergie de manoeuvre est minimalisée. La pièce de poids élevé, que constitue le second contact, peut avoir une vitesse et une course relativement faibles. Le cylindre est, quant à lui, fixe. La pièce légère, que constitue le premier contact, peut avoir une vitesse et une course relativement élevées.

Grâce à l'invention, le disjoncteur peut être rempli de gaz diélectrique à basse pression, ce qui améliore sa tenue aux grands froids.

Il résulte, de plus, de l'invention une faible usure des contacts et une faible pollution du gaz diélectrique.

Par ailleurs, les moyens d'actionnement du second contact et du piston sont de préférence constitués de leviers articulés.

L'invention est décrite ci-après plus en détail à l'aide de dessins ne représentant qu'un mode de réalisation.

La figure 1 est une vue en coupe longitudinale d'un disjoncteur conforme à l'invention, en position fermée.

La figure 2 est une vue en coupe longitudinale du disjoncteur, en position ouverte.

La figure 3 est une vue en coupe longitudinale (perpendiculairement aux précédentes) du disjoncteur, en position fermée.

Le disjoncteur comprend dans une enveloppe 1 un premier contact d'arc 2 relié à une première prise de courant 3, un second contact d'arc 4 relié à une seconde prise de courant 5 et mobile dans un cylindre fixe 6 où il forme avec un piston 7 une chambre de soufflage 8.

Le disjoncteur représenté est à enveloppe métallique 1 et pour plus de clarté, les contacts permanents ne sont pas représentés; ils peuvent être internes ou externes à l'enveloppe, de façon connue. Le disjoncteur peut être destiné à la haute ou à la moyenne tension.

Le premier contact d'arc 2 et le piston 7 sont mobiles par l'intermédiaire de moyens d'actionnement assurant le déplacement du premier contact d'arc 2 dans le sens opposé à celui du déplacement du second contact 4 et le déplacement du piston 7 dans le sens opposé à celui du déplacement du second contact 4.

ces moyens d'actionnement sont à commande unique à arbre rotatif 9. A cet arbre 9 horizontal disposé en partie basse du disjoncteur, est liée en rotation un axe 10 portant à l'une de ses extrémités un tourillon 11 et formant à son autre extrémité une fourche supportant un axe 12.

Sur le tourillon 11, à ses extrémités, sont montés rotatifs deux leviers 13, en matériau isolant, tournant respectivement sur des tenons 14 horizontaux solidaires du piston 7 pourvu d'un clapet de remplissage.

Sur les leviers 13, à proximité de leur liaison avec le tourillon 11, sont fixés deux axes 15 horizontaux sur lesquels tournent deux tirants 16 ,en matériau isolant, reliés à leur extrémité supérieure par une tige 17 horizontale, en matériau isolant, entraînant le premier contact 2 par l'intermédiaire d'un agencement décrit plus loin. Ces tirants 16 ne travaillant qu'en traction sont de section simple par exemple ronde.

Sur l'axe 12, est monté un levier 18 rotatif, en matériau isolant, lié à un axe 21 horizontal solidaire du second contact 4.

L'extrémité supérieure du premier contact 2 comporte une bride annulaire logée dans un cylindre 19 creux solidaire de la première prise de courant 3. Un ressort 20 en appui entre cette bride et un rebord inférieur du cylindre 19 pousse le contact 2 vers le haut. La tige 17 traverse deux lumières oblongues du cylindre 19 et repose sur l'extrémité supérieure du premier contact 2.

Sur la figure 1, le disjoncteur est en position fermée. Dans cette position de l'arbre de commande 9, le levier 18 est en position haute poussant le second contact 4 en position haute, ainsi que sa bride annulaire portant la buse de soufflage et coulissante dans le cylindre fixe 6 par l'intermédiaire de contacts glissants; cette bride est alors à proximité de l'extrémité supérieure du cylindre 6.

Les leviers 13 sont, par contre, en position basse, tirant le piston 7 en position basse à proximité de l'extrémité inférieure du cylindre 6. Le volume de compression 8 est alors maximal.

Les tirants 16 sont en conséquence également en position basse, la tige 17 poussant le premier contact 2 vers le bas à l'encontre de la sollicitation du ressort 20.

Lors de l'ouverture, l'arbre de commande 9 est tourné dans le sens des aiguilles d'une montre selon les figures 1 et 2, et le second contact 4 tiré vers le bas par le levier 18, le piston 7 poussé vers le haut par les leviers 13 et le premier contact 2 poussé vers le haut par le ressort 20. Le volume de la chambre de soufflage 8 est ainsi diminué rapidement et la montée en pression non seulement élevée mais rapide. Les contacts 2 et 4 sont ainsi rapidement séparés. Le passage de la position fermée (figure 1) à la position ouverte (figure 2) est réalisé par une faible rotation de l'arbre de commande 9, sur environ 45° et est donc particulièrement rapide.

## Revendications

1. Disjoncteur comprenant dans une enveloppe (1) remplie de gaz diélectrique en particulier de SF6, un premier contact d'arc (2) relié à une première prise de courant (3), un second contact d'arc (4) relié à une seconde prise de courant (5) et mobile dans un cylindre fixe (6) où il forme avec un piston (7) une chambre de compression (8), le premier contact d'arc (2) étant mobile et le disjoncteur comportant des moyens d'actionnement de ce premier contact d'arc (2) dans le sens opposé à celui du déplacement du second contact (4),
caractérisé en ce que
- le piston (7) est mobile,
- le disjoncteur comporte des moyens d'actionnement du piston (7) dans le sens opposé à celui du déplacement du second contact (4),
- les dits moyens d'actionnement des contacts (2,4) et du piston (7) sont à commande unique à arbre rotatif (9),
- l'extrémité supérieure du premier contact (2) est logée dans un cylindre (19) creux solidaire de l'enveloppe (1), un ressort (20) poussant le contact (2) vers le haut, et est actionnée par une tige (17) traversant deux lumières oblongues du cylindre (19), reposant sur l'extrémité supérieure du premier contact (2) et reliant deux tirants (16) dont le déplacement est commandé par l'arbre (9).

2. Disjoncteur selon la revendication 1, caractérisé en ce que les moyens d'actionnement du second contact (4) et du piston (7) sont constitués de leviers (13) articulés.

## Patentansprüche

1. Trennschalter, der in einer mit dielektrischem Gas, insbesondere SF₆, gefüllten Hülle (1) einen ersten Lichtbogenkontakt (2), der mit einem ersten Stromanschluß (3) verbunden ist, und einen zweiten Lichtbogenkontakt (4) aufweist, der mit einem zweiten Stromanschluß (5) verbunden und in einem ortsfesten Zylinder (6) beweglich ist, wo er mit einem Kolben (7) eine Druckkammer (8) bildet, wobei der erste Lichtbogenkontakt (2) beweglich ist und der Trennschalter Betätigungsmittel für diesen ersten Lichtbogenkontakt (2) in zur Verschieberichtung des zweiten Kontakts (4) entgegengesetzter Richtung aufweist,
dadurch gekennzeichnet, daß
- der Kolben (7) beweglich ist,
- der Trennschalter Betätigungsmittel für den Kolben (7) in zur Verschieberichtung des zweiten Kontakts (2) entgegengesetzter Richtung aufweist,
- die Betätigungsmittel der Kontakte (2, 4) und des Kolbens (7) durch eine gemeinsame drehende Welle (9) gesteuert werden,
- das obere Ende des ersten Kontakts (2) in einem Hohlzylinder (19) angeordnet ist, der mit der Hülle (1) fest verbunden ist, wobei eine Feder (20) den Kontakt (2) nach oben drückt, und das genannte obere Ende von einem Stab (17) betätigt wird, der zwei Langlöcher des Hohlzylinders (19) durchquert und auf dem oberen Ende des ersten Kontakts (2) aufliegt und zwei Zugstangen (16) verbindet, deren Verschiebung von der Welle (9) gesteuert wird.

2. Trennschalter nach Anspruch 1, dadurch gekennzeichnet, daß die Betätigungsmittel des zweiten Kontakts (4) und des Kolbens (7) aus gelenkig gelagerten Hebeln (13) bestehen.

## Claims

1. A circuit breaker comprising within a casing (1) filled with a dielectric gas, especially SF₆, a first arcing contact (2) connected to a first terminal (3), and a second arcing contact (4) connected to a second terminal (5) and movable within a fixed cylinder (6), in which, in conjunction with a piston (7), it forms a compression chamber (8), the first arcing contact (2) being movable and the circuit breaker comprising actuating means for actuating said first arcing contact (2) in the direction opposite to that of the displacement of the second contact (4),
the circuit breaker being characterized in that:
- the piston is movable;
- the circuit breaker comprises actuating means for actuating the piston (7) in the direction opposite to that of the displacement of the second contact (4);
- the said means for actuating the contacts (2, 4) and the piston (7) have a single control member which is a rotary shaft (9); and
- the upper end of the first contact (2) is housed in a hollow cylinder (19) integral with the casing (1), a spring (20) biasing the contact (2) upwardly, and is actuated by a rod (17) passing through two slots in the cylinder (19), bearing on the upper end of the first contact (2) and connecting two links (16) whose displacement is controlled by the shaft (9).

2. A circuit breaker according to claim 1, characterized in that the actuating means of the second contact (4) and of the piston (7) are formed by pivoted levers (13, 18).
